# EUROPÄISCHE PATENTSCHRIFT

(11) **EP 4 140 462 B1**
(45) Veröffentlichungstag und Bekanntmachung des Hinweises auf die Patenterteilung: **09.07.2025**
(21) Anmeldenummer: 21193781.8
(22) Anmeldetag: 30.08.2021
(51) Int. Cl.: A61G 15/16

(54) **RECHT/LINKS SYMMETRISCHE INSTRUMENTEN- UND SAUGSCHLAUCHADAPTER**
RIGHT/LEFT HANDED SYMMETRICAL INSTRUMENT AND SUCTION HOSE ADAPTOR
ADAPTATEUR D'INSTRUMENT ET DE TUYAU D'ASPIRATION SYMÉTRIQUE DROIT/GAUCHE

(43) Veröffentlichungstag der Anmeldung: 01.03.2023
(73) Patentinhaber: Dentsply Sirona Inc., York, PA 17401-2991 (US); Sirona Dental Systems GmbH, 64625 Bensheim (DE)
(72) Erfinder: HUCH, Jochen, 64625 Bensheim (DE)
(74) Vertreter: Allen, Caroline Margaret

(56) Entgegenhaltungen:
- EP-B1- 1 066 011

## Beschreibung

### TECHNISCHES GEBIET DER ERFINDUNG

Die vorliegende Erfindung bezieht sich auf dentale Behandlungseinheiten.

### HINTERGRUND DER ERFINDUNG

Abbildungen 1a bis 1b zeigen jeweils Behandlungseinheiten (1) nach dem Stand der Technik. Wie in Abb. 1b gezeigt ist, ist die Wassereinheit (2) *drehbar* gelagert und kann rechts (s. Abb.1c) oder links (s. Abb.1a) vom Patientenstuhl (1a) positioniert werden.

*Rechtshändergerät:* Während dem Instrumentenschlauchreinigungsprozess, wie in Abb.1a gezeigt ist, müssen die Instrumentenschläuche (5) bei einer *links* vom Patientenstuhl (1a) stehenden Wassereinheit (2) zu den auf der stuhl zugewandten Seite der Wassereinheit (2) angeordneten Instrumentenschlauchadapter geführt und aufgesteckt werden. Während dem Saugschlauchreinigungsprozess, wie in Abb.1a gezeigt ist, müssen die Saugschläuche (7) bei einer *links* vom Patientenstuhl (1a) stehenden Wassereinheit (2) zu den auf der stuhlabgewandten Seite der Wassereinheit (2) angeordneten Saugschlauchadapter geführt und aufgesteckt werden.

*Linkshändergerät:* Dagegen während dem Instrumentenschlauchreinigungsprozess, wie in Abb.1C gezeigt ist, müssen die Instrumentenschläuche (5) bei einer *rechts* vom Patientenstuhl (1a) stehenden Wassereinheit (2) zu den auf der stuhlabgewandten Seite der Wassereinheit (2) angeordneten Instrumentenschlauchadapter geführt und aufgesteckt werden. Dabei besteht das Risiko, dass die Schläuche (5) stark *abgeknickt* werden und dadurch *Schaden* nehmen. Während dem Saugschlauchreinigungsprozess, wie in Abb.1c gezeigt ist, müssen die Saugschläuche (7) bei einer *rechts* vom Patientenstuhl (1a) stehenden Wassereinheit (2) zu den auf der stuhlzugewandten Seite der Wassereinheit (2) angeordneten Saugschlauchadapter geführt und aufgesteckt werden. Der Startknopf für den Saugschlauchreinigungsprozess, der sich auf dem Saugschlauchadapter befindet muss auch *über* den Patientenstuhl (1a) hinweg betätigt werden. Sowohl das Aufstecken der Saugschläuche (7) wie auch das Drücken des Startknopfs können bei einem Saugschlauchreinigungsprozess mehrfach erfolgen. Daher ist die Bedienung der Saugschlauchreinigung über den Patientenstuhl (1a) hinweg ergonomisch äußerst ungünstig. Da der Saugschlauchreinigungsprozess nach jeder Behandlung durchgeführt werden sollte, ist die dentale Behandlungseinheit für Linkshändergeräte unbefriedigend. Die Hygiene der Arzt- und Assistenzelemente einer Behandlungseinheit ist von entscheidender Bedeutung für die zahnärztliche Arbeit. Im Stand der Technik gibt es das Problem, dass die Instrumenten- und Saugschlauchadapter in den jeweiligen Links- und Rechts-Anordnungen der Wassereinheit eine eingeschränkte Erreichbarkeit und Bedienbarkeit haben können.

EP1066011B1 offenbart ein chirurgisches Gerät zum Schutz des Patienten gegen Kontamination, insbesondere bei zahnchirurgischen Eingriffen.

### OFFENBARUNG DER ERFINDUNG

Aktuell ist den Erfindern keine Behandlungseinheiten aus Stand der Technik bekannt bei dem die erfindungsgemäße Instrumenten - und Saugschlauchadapter in ihre Position in der Wassereinheit gegeneinander vertauscht werden können.

Ein Ziel der Erfindung ist eine Behandlungseinheit bzw. eine drehbare Behandlungseinheit bereitzustellen bei dem die Reinigungsprozesse bei einer *rechts* oder *links* stehenden Wassereinheit gleichermaßen effizient durchgeführt werden können.

Dieses Ziel wird durch die dentale Behandlungseinheit nach Anspruch 1 erreicht. Der Gegenstand des abhängigen Anspruchs bezieht sich auf Weiterentwicklungen.

Die erfindungsgemäße Dentale Behandlungseinheit weist eine Wassereinheit auf. Die Wassereinheit umfasst einen Wassersammler mit einem Zulauf für Wasser und Reinigungschemie und einem Abfluss; ein entnehmbarer Instrumentenschlauchadapter zum Einstecken in einem ersten Steckplatz des Wassersammlers, wobei der Instrumentenschlauchadapter eine oder mehrere Instrumentenschlauchadapteröffnungen hat zum Anschließen von Instrumentenschläuchen, wobei im eingesteckten Zustand die Instrumentenschlauchadapteröffnungen mit dem Abfluss in Fluidverbindung stehen; ein entnehmbarer Saugschlauchadapter zum Einstecken in einem zweiten Steckplatz des Wassersammlers, wobei der Saugschlauchadapter eine oder mehrere Saugschlauchadapteröffnungen hat zum Anschließen von Saugschläuchen, wobei im eingesteckten Zustand die Saugschlauchadapteröffnungen mit dem Zulauf in Fluidverbindung stehen. Wobei der Instrumentenschlauchadapter und der Saugschlauchadapter gegeneinander austauschbar ausgebildet sind so dass jeder wahlweise in den ersten Steckplatz oder in den zweiten Steckplatz eingesteckt werden kann.

Ein wesentlicher vorteilhafter Effekt der vorliegenden Erfindung ist, dass die erfindungsgemäße dentale Behandlungseinheit gegenüber den bekannten Behandlungseinheiten uneingeschränkt rechts-links-kompatibel ist. Die Instrumentenschlauchadapter und Saugschlauchadapter können von den Anwendern selbst mit wenigen Handgriffen entnommen, ausgetauscht und in die jeweils "günstige" Seite der Wassereinheit gesteckt werden. Es ist kein Technikereinsatz notwendig, es müssen keine Einstellungen an der Behandlungseinheit vorgenommen oder verändert werden. Ein weiterer wesentlicher Vorteilhafter Effekt der erfindungsgemäßen Behandlungseinheit ist, dass die Instrumentenschlauchadapter und Saugschlauchadapter durch die *Entnehmbarkeit* eine verbesserte Hygiene ermöglichen. Die Instrumentenschlauchadapter und Saugschlauchadapter können selbst einfach und effizient gereinigt werden (z.B.im Thermodesinfektor). In dem bei entnommenen Instrumentenschlauchadapter und Saugschlauchadaptern offen liegendem Wassersammler können Verschmutzungen und Beläge durch z.B. händisches Auswischen problemlos entfernt werden.

Ein weiterer wesentlicher Vorteilhafter Effekt der erfindungsgemäßen Behandlungseinheit ist, dass sie den Anwendern erlauben, die notwendigen *Hygienemaßnahmen effizient* durchzuführen. Ein hoher Automatisierungsgrad und die Integration der Instrumentenschlauchadapter und Saugschlauchadapter in die Wassereinheit der Behandlungseinheit steigern die Bedienbarkeit.

Der Saugschlauchadapter weist ein Reservoir auf, der ausgebildet ist zum Aufnehmen von einer vordefinierten Menge von Wasser bzw. Reinigungschemie aus dem Zufluss. Dank des Reservoirs kann eine vordefinierten Menge Flüssigkeit während der Saugschlauchreinigung in die Saugschläuche hineingezogen werden.

Der Saugschlauchadapter weist einen *integrierten* Startknopf für die Saugschlauchreinigung auf. Der Startknopf kann ein magnetischer Schalter, ein optischer Schalter oder ein elektromechanischer Schalter sein. Dank des *integrierten* Startknopf kann die Saugschlauchreinigung immer auf der Seite der Saugschlauchadapter gestartet werden.

In vorteilhaften Ausführungsformen weist der Saugschlauchadapter und der Instrumentenschlauchadapter jeweils eine Arretierungsvorrichtung auf zum Arretieren desselben in dem eingesteckten Steckplatz. Die Arretierungsvorrichtung können in Form von Schnappverschlüsse, Klemmverschlüsse, Schraubverschlüsse, Riegelelemente bereitgestellt werden. Dank der Arretierungsvorrichtungen können die Adapter sicher befestigt bzw. einfach entnommen werden.

### KURZBESCHREIBUNG DER ZEICHNUNGEN

In der nachfolgenden Beschreibung wird die vorliegende Erfindung anhand von beispielhaften Ausführungsformen und unter Bezugnahme auf die Zeichnungen näher erläutert, wobei
Abb. 1a - zeigt eine dentale Behandlungseinheit aus dem Stand der Technik in dem die Wassereinheit links vom Patientenstuhl steht;
Abb. 1b- zeigt die dentale Behandlungseinheit aus Abb.1a während die Wassereinheit von links nach rechts vom Patientenstuhl gedreht wird;
Abb. 1c - zeigt eine dentale Behandlungseinheit aus Abb.1a in dem die Wassereinheit rechts vom Patientenstuhl steht;
Abb. 2a - zeigt eine Teilansicht einer dentalen Behandlungseinheit nach einer Ausführungsform, wobei ein Deckel vor dem Instrumentenschlauchadapter angeordnet ist;
Abb. 2b - zeigt eine Teilansicht einer dentalen Behandlungseinheit aus Abb. 2a, wobei der Deckel vor dem Instrumentenschlauchadapter entnommen wurde;
Abb.3a - zeigt eine Teilansicht der Behandlungseinheit nach einer Ausführungsform der Erfindung mit entnehmbaren und gegeneinander austauschbaren
   Instrumentenschlauchadapter und Saugschlauchadapter, wobei der Benutzer den Instrumentenschlauchadapter aus dem Steckplatz entnimmt;
Abb.3b - zeigt eine Teilansicht der Behandlungseinheit nach einer Ausführungsform der Erfindung mit entnehmbaren und gegeneinander austauschbaren
   Instrumentenschlauchadapter und Saugschlauchadapter, wobei der Benutzer den Steckplatz im Wassersammler reinigt;
Abb.3c - zeigt eine Teilansicht der Behandlungseinheit nach einer Ausführungsform der Erfindung mit entnehmbaren und gegeneinander austauschbaren
   Instrumentenschlauchadapter und Saugschlauchadapter, wobei der Benutzer den Saugschlauchadapter aus dem Steckplatz entnimmt;
Abb.3d - zeigt eine Teilansicht der Behandlungseinheit nach einer Ausführungsform der Erfindung mit entnehmbaren und gegeneinander austauschbaren
   Instrumentenschlauchadapter und Saugschlauchadapter, wobei der Benutzer den Steckplatz im Wassersammler reinigt;
Abb. 4a - zeigt eine vergrößerte Detail Ansicht des Wassersammlers, Instrumentenschlauchadapters und des Saugschlauchadapters nach einer Ausführungsform der Erfindung;
Abb. 4b - zeigt eine vergrößerte Detail Ansicht des Wassersammlers, Instrumentenschlauchadapters und des Saugschlauchadapters nach einer Ausführungsform der Erfindung, wobei der Instrumentenschlauchadapters und der Saugschlauchadapters gegeneinander ausgetauscht wurden;
Abb. 5a - zeigt eine Explosionsdarstellung des Wassersammlers,
   Instrumentenschlauchadapters und des Saugschlauchadapters in Abb. 4a;
Abb. 5b - zeigt eine Explosionsdarstellung des Wassersammlers,
   Instrumentenschlauchadapters und des Saugschlauchadapters in Abb. 4b;
Abb. 6a- zeigt eine Querschnittsdarstellung des Wassersammlers,
   Instrumentenschlauchadapters und des Saugschlauchadapters aus Abb. 4a;
Abb. 6b - zeigen Querschnittsdarstellung des Wassersammlers,
   Instrumentenschlauchadapters und des Saugschlauchadapters aus Abb. 4b;
Abb. 7a-7b - zeigen einen Ablauf der Saugschlauchreinigung nach einer Ausführungsform der Erfindung;
Abb. 8a-8b - zeigen einen Ablauf der Instrumentenschlauchreinigung nach einer Ausführungsform der Erfindung.

Die in den Zeichnungen gezeigten Referenznummern bezeichnen die unten aufgeführten Elemente, auf die in der nachfolgenden Beschreibung der beispielhaften Ausführungsformen Bezug genommen wird.
- 1.: Dentale Behandlungseinheit
- 1a.: Patientenstuhl
- 1b.: Drehmechanismus
- 1c.: Arztelement
- 1d.: Assistenzelement
- 2.: Wassereinheit (Turm)
- 3.: Wassersammler
- 3a.: Zulauf
- 3b.: Abfluss
- 3c1.: ersten Steckplatz
- 3c2.: zweiten Steckplatz
- 3d.: Deckel
- 4.: Instrumentenschlauchadapter (Einschub)
- 4a.: Öffnungen
- 5.: Instrumentenschläuche
- 6.: Saugschlauchadapter (Einschub)
- 6a.: Öffnungen
- 6b.: Reservoir
- 6c.: Startknopf
- 6c1.: Reedschalter
- 7.: Saugschläuche

Abb. 2a und 2b zeigen jeweils teilweise eine erfindungsgemäße dentale Behandlungseinheit (1) die eine Wassereinheit (2) aufweist. Die Wassereinheit (2) steht auf der linken Seite des Patientenstuhl (1a). Sie kann aber durch ein Drehmechanismus (1b) auf die rechte Seite des Patientenstuhl (1a) gestellt werden. Wie in Abb. 6a und 6b gezeigt umfasst die Wassereinheit (2) einen Wassersammler (3) mit einem Zulauf (3a) für Wasser und Reinigungschemie und einem Abfluss (3b). Der Wassersammler (3) hat vorzugsweise einen trichterförmigen Boden (Fig.7A). Alternativ kann der Boden auch flach gestaltet werden oder andere geometrische Formen annehmen. Der Abfluss (3b) ist mit einem nicht dargestellten Abwassersystem verbunden. Wie in Abb. 4a und 5a gezeigt umfasst die Wassereinheit (2) einen entnehmbaren Instrumentenschlauchadapter (4) zum Einstecken in einem ersten Steckplatz (3c1) des Wassersammlers (3). Der Instrumentenschlauchadapter (4) hat eine oder mehrere Öffnungen (4a) zum Anschließen von Instrumentenschläuchen (5). Wie in Abb. 6a und 6b gezeigt im eingesteckten Zustand stehen die Öffnungen (4a) mit dem Abfluss (3b) in Fluidverbindung. Wie in Abb. 4b und 5b gezeigt umfasst die Wassereinheit (2) einen entnehmbaren Saugschlauchadapter (6) zum Einstecken in einem zweiten Steckplatz (3c2) des Wassersammlers (3). Der Saugschlauchadapter (6) hat eine oder mehrere Öffnungen (6a) zum Anschließen von Saugschläuchen (7). Wie in Abb. 6a und 6b gezeigt im eingesteckten Zustand stehen die Öffnungen (6a) mit dem Zulauf (3a) in Fluidverbindung. Wie in Abb. 6a und 6b gezeigt, hat der Saugschlauchadapter (6) vorzugsweise ein Reservoir (6b) der ausgebildet ist zum Aufnehmen vom Wasser und Reinigungschemie aus dem Zulauf (3a). Das Reservoir (6b) am Saugschlauchadapter (6) ist so gestaltet, dass es in eingestecktem Zustand über die Mitte des Wassersammlers (2) ragt und das zugeführte Wasser und die Reinigungschemie aufnehmen kann - egal von welcher Seite es in den Wassersammler (2) gesteckt wird. Vorzugsweise ist die Zuführung von Wasser und Reinigungschemie auf dem Wassersammler (2) mittig angeordnet. Bei nicht eingesteckten Saugschlauchadapter (6) würden das zugeführte Wasser und die Reinigungschemie in den Abfluss (3b) des Wassersammler (2) fließen. Alternativ können die Öffnungen (6a) auch so ausgebildet werden, dass sie direkt über ein oder mehrerer Sicherheitsventile (nicht gezeigt) an dem Zulauf (3a) verbindbar sind. Somit kann die Nutzung eines Reservoirs (6b) wegfallen. Wie in Abb. 4a bis 5b gezeigt, sind die Instrumentenschlauchadapter (4) und der Saugschlauchadapter (6) gegeneinander austauschbar ausgebildet so dass jeder Wahlweise in den ersten Steckplatz (3c1) oder in den zweiten Steckplatz (3c2) eingesteckt werden kann.

Die Form des Wassersammlers (2) und der Adapter (4; 6) muss nicht zwingend H-Förmig sein, wie dargestellt. Es können auch andere Gestaltungen angewandt werden, die die Austauschbarkeit ermöglichen. Der Wassersammler (2) und die Adapter (4,6) können auch alternativ kastenförmig o.ä. sein. Entscheidend für die Erfindung ist die symmetrische Gestaltung des Wassersammlers (2) bzw. Austauschbarkeit, nämlich die identische Schnittstelle bzw. die Steckplätze (3c1;3c2) für den Instrumenten- und Saugschlauchadapter (4;6) vorzugsweise auf der gegenüber liegenden rechten und linken Seiten am Wassersammler (2).

Der Saugschlauchadapter (6) und der Instrumentenschlauchadapter (4) weisen vorzugsweise jeweils eine Arretierungsvorrichtung (*nicht gezeigt*) auf zum Arretieren desselben in dem eingesteckten Steckplatz (31c1;3c2). Die Arretierungsvorrichtung können eine kraftschlüssige Verbindung und/oder Formschlüssige Verbindungen aufweisen. Zum Beispiel Schnappverschlüsse, Klemmverschlüsse, Schraubverschlüsse, Riegelelemente usw. können einzeln oder in Kombination benutzt werden.

### Reinigungsprozesse

In der Folgenden Beschreibung werden die Reinigungsprozesse näher erklärt. Die integrierten Reinigungsprozesse sollen es den Anwendern der erfindungsgemäßen Behandlungseinheit erleichtern, die Instrumentenkupplungen und deren Schläuchen (5;7) hygienisch zu halten.

Für das Arztelement (1c) sind folgende Reinigungsprozesse vorgesehen:
- (Auto) Purge = Durchspülen de Instrumentenschläuche (5) und Instrumentenkupplungen mit *Wasser*
- Sanierung = Durchspülen de Instrumentenschläuche (5) und Instrumentenkupplungen mit *Desinfektionsmittel*

Für das Assistenzelement (1d) sind folgende Reinigungsprozesse vorgesehen:
- Optionale Sprayvit des Assistenzelements (1d): Sanierung zusammen mit den Instrumenten des Arztelements (1c)
- Saugschlauchreinigung = Durchspülen der Saugschläuche (7) mit *Wasser* und optional *Reinigungschemie.*

### Purge/Sanierung

Purge/Sanierung ist der Reinigungsprozess an der Behandlungseinheit (1) für die Instrumente des Arztelements (1c) und deren Schläuche (5) durch das Spülen Wasser oder Desinfektionsmittel. Purge beschreibt das Durchspülen der Wasserwege der Behandlungsinstrumente mit Wasser. Sanierung beschreibt das Durchspülen der Wasserwege der Behandlungsinstrumente mit Desinfektionsmittel. Der Ablauf ist wie folgt und in Abb. 8a und 8b teilweise gezeigt:
1. Der Purge-/Sanierprozess wird auf der Bedienoberfläche des Arztelements (1c) gestartet. Der dort dargestelltes Dialog führt den Sanierprozess durch;
2. Sauginstrumente auf die Öffnungen (4a) aufstecken (Instrumente sind in Abb. 8a und 8b nicht dargestellt)
3. Nach dem Aufstecken aller zu purgenden/sanierenden Instrumente wird der Purge-/Sanierprozess durch Eingaben auf der Bedienoberfläche fortgesetzt;
4. Die Wasserwege der zu purgenden/sanierenden Instrumente werden mit Wasser bzw. Desinfektionsmittel durchgespült.

Das Wasser/Desinfektionsmittel fließt aus den Instrumenten in den Wassersammler (2); von dort fließt es durch den Abfluss (3b) des Wassersammlers in das Abwassersystem (nicht gezeigt) der dentalen Behandlungseinheit (1).

### Saugschlauchreinigung

Saugschlauchreinigung ist der Reinigungsprozess an der Behandlungseinheit (1) für die Sauginstrumente des Assistenzelements (1d) und deren Schläuche (7) durch das Absaugen größerer Mengen (Vorzugsweise ca. 200ml) Wasser bzw. mit spezieller Reinigungschemie (optionale Ausstattung) versetzten Wassers. Der Ablauf ist wie folgt und in Abb. 7a und 7b teilweise gezeigt:
1. Sauginstrumente auf die Öffnungen (6a) aufstecken (Sauginstrumente sind in Abb. 7a und 7b nicht dargestellt);
2. Startknopf (6c) betätigen;
3. Reservoir (6b) am Saugschlauchadapter (6) wird durch den Zulauf (3a) mit Wasser (wenn optionale Ausstattung gewählt wird mit Chemiebeimischung) gefüllt;
4. Die angesteckten Sauginstrumente werden automatisch aktiviert und die Flüssigkeit wird durch die angesteckten Sauginstrumente aus dem Reservoir (6b) des Saugschlauchadapters (6) herausgesaugt. (Die Saugpumpanlage des Abwassersystems ist dem Fachmann bekannt und wird hier nicht näher erläutert.)

Der Saugschlauchadapter (6) hat einen integrierten Startknopf (6c) für die Saugschlauchreinigung. Der Startknopf (6c) für die Saugschlauchreinigung ist in den Saugschlauchadapter (6) integriert. Dadurch befindet sich der Startknopf (6c) für die Saugschlauchreinigung immer auf der Seite des Saugschlauchadapters (6). Unterschiedliche Ausführungsformen für den Startknopf (6c) können in Betracht kommen. In einer Ausführungsform hat der Startknopf (6c) einen integrierten Magneten der bei Betätigung eines Reedschalters (6c1) oder Hallsensors aktiviert. Die Reedschalter (6c1) können wie in Abb. 5a und 5b symmetrisch auf den Wassersammler (2) angeordnet werden. In einer weiteren Ausführungsform weist der Wassersammler (2) symmetrisch angeordnete und integrierte Lichtschranken (nicht gezeigt) auf die durch den Startknopf (6c) unterbrochen werden kann. In einer weiteren Ausführungsform weist der Wassersammler (2) symmetrisch angeordnete Mikroschalter auf die durch mechanische Betätigung des Startknopfes (6c), einen elektrischen Impuls zum Start der Saugschlauchreinigung auslösen. Somit können elektrische, magnetische oder optische Mechanismen verwendet werden. Alternativ kann auch der Wassersammler (2) oder das Gehäuse um den Wassersammler (2) nur mit einem zentral angeordneten Reedschalter (6c1) (oder Hallsensor oder Lichtschranke oder Mikroschalter ausgestattet sein.

Zum Vergleich wird in Abbildungen 1a bis 1c jeweils "drehbare" Behandlungseinheiten (1) nach dem Stand der Technik gezeigt in dem die Instrumentenschlauchadapter und der Saugschlauchadapter gegeneinander *nicht* entnehmbar und *nicht* austauschbar ausgebildet sind. Im Vergleich zum Stand der Technik, ein wesentlicher vorteilhafter Effekt der vorliegenden Erfindung ist, dass die erfindungsgemäße dentale Behandlungseinheit (1) gegenüber den bekannten Behandlungseinheiten uneingeschränkt rechts-links- kompatibel ist. Die Instrumentenschlauchadapter (4) und Saugschlauchadapter (6) können von den Anwendern selbst mit wenigen Handgriffen entnommen, ausgetauscht und in die jeweils "günstige" Seite der Wassereinheit (2) gesteckt werden. Es ist kein Technikereinsatz notwendig, es müssen keine Einstellungen an der Behandlungseinheit (2) vorgenommen oder verändert werden. Der Instrumentenschlauchadapter (4) und der Saugschlauchadapter (6) haben dieselbe geometrische Schnittstelle zum Wassersammler (2) und können entweder in den rechten oder den linken Steckplatz (3c1;3c2) des Wassersammlers (2) eingesteckt werden. Wie in Abb.3a bis 3d gezeigt ist, kann der Benutzer den Instrumentenschlauchadapter (4) bzw. den Saugschlauchadapter (6) aus dem Wassersammler (2) entnehmen und die Steckplätze (3c1;3c2) reinigen.

## Patentansprüche

1. Dentale Behandlungseinheit (1) mit Wassereinheit (2) umfassend
ein Wassersammler (3) mit einem Zulauf (3a) für Wasser und Reinigungschemie und einem Abfluss (3b);
ein entnehmbarer Instrumentenschlauchadapter (4) zum Einstecken in einem ersten Steckplatz (3c1) des Wassersammlers (3), wobei der Instrumentenschlauchadapter (4) eine oder mehrere Instrumentenschlauchadapteröffnungen (4a) hat zum Anschließen von Instrumentenschläuche (5), wobei im eingesteckten Zustand die Instrumentenschlauchadapteröffnungen (4a) mit dem Abfluss (3b) in Fluidverbindung stehen;
ein entnehmbarer Saugschlauchadapter (6) zum Einstecken in einem zweiten Steckplatz (3c2) des Wassersammlers (3), wobei der Saugschlauchadapter (6) eine oder mehrere Saugschlauchadapteröffnungen (6a) hat zum Anschließen von Saugschläuchen (7), wobei im eingesteckten Zustand die Saugschlauchadapteröffnungen (6a) mit dem Zulauf (3a) in Fluidverbindung stehen,
der Instrumentenschlauchadapter (4) und der Saugschlauchadapter (6) gegeneinander austauschbar ausgebildet sind so dass jeder Wahlweise in den ersten Steckplatz (3c1) oder in den zweiten Steckplatz (3c2) eingesteckt werden kann,
**dadurch gekennzeichnet, dass**
der Saugschlauchadapter (6) ein Reservoir (6b) aufweist der ausgebildet ist zum Aufnehmen vom Wasser und Reinigungschemie aus dem Zulauf (3a),
wobei der Saugschlauchadapter (6) einen integrierten Startknopf (6c) für die Saugschlauchreinigung hat.

2. Dentale Behandlungseinheit (1) nach dem vorangegangen Anspruch, **gekennzeichnet dadurch, dass** der Saugschlauchadapter (6) und der Instrumentenschlauchadapter (4) jeweils eine Arretierungsvorrichtung aufweisen zum Arretieren desselben in dem eingesteckten ersten bzw. zweiten Steckplatz (3c1;3c2).

## Claims

1. Dental treatment unit (1) with water unit (2) comprising
a water collector (3) with an inlet (3a) for water and cleaning chemicals and an outlet (3b);
a removable instrument hose adapter (4) for insertion into a first slot (3c1) of the water collector (3), wherein the instrument hose adapter (4) has one or more instrument hose adapter openings (4a) for connecting instrument hoses (5), wherein in the inserted state the instrument hose adapter openings (4a) are in fluid communication with the outlet (3b);
a removable suction hose adapter (6) for insertion into a second slot (3c2) of the water collector (3), wherein the suction hose adapter (6) has one or more suction hose adapter openings (6a) for connecting suction hoses (7), wherein in the inserted state the suction hose adapter openings (6a) are in fluid communication with the inlet (3a),
the instrument hose adapter (4) and the suction hose adapter (6) are designed to be interchangeable so that each can be inserted selectively into the first slot (3c1) or into the second slot (3c2), **characterized in that**
the suction hose adapter (6) has a reservoir (6b) which is designed to receive water and cleaning chemicals from the inlet (3a),
wherein the suction hose adapter (6) has an integrated start button (6c) for cleaning the suction hose.

2. Dental treatment unit (1) according to the preceding claim, **characterized in that** the suction hose adapter (6) and the instrument hose adapter (4) each have a locking device for locking the same in the inserted first or second slot (3c1;3c2).

## Revendications

1. Unité de traitement dentaire (1) avec unité d'eau (2) comprenant
un collecteur d'eau (3) avec une arrivée (3a) pour l'eau et le produit chimique de nettoyage et une évacuation (3b) ;
un adaptateur de tuyau d'instrument amovible (4) à insérer dans un premier emplacement d'enfichage (3c1) du collecteur d'eau (3), l'adaptateur de tuyau d'instrument (4) comportant une ou plusieurs ouvertures d'adaptateur de tuyau d'instrument (4a) pour raccorder des tuyaux d'instrument (5), les ouvertures d'adaptateur de tuyau d'instrument (4a) étant en communication fluidique avec l'évacuation (3b) à l'état enfiché ;
un adaptateur de tuyau d'aspiration amovible (6) à insérer dans un deuxième emplacement d'enfichage (3c2) du collecteur d'eau (3), l'adaptateur de tuyau d'aspiration (6) comportant une ou plusieurs ouvertures d'adaptateur de tuyau d'aspiration (6a) pour raccorder des tuyaux d'aspiration (7), les ouvertures d'adaptateur de tuyau d'aspiration (6a) étant en communication fluidique avec l'arrivée (3a) à l'état enfiché,
l'adaptateur de tuyau d'instrument (4) et l'adaptateur de tuyau d'aspiration (6) étant interchangeables de manière à pouvoir être enfichés au choix dans le premier emplacement d'enfichage (3c1) ou dans le deuxième emplacement d'enfichage (3c2), **caractérisé en ce que**
l'adaptateur de tuyau d'aspiration (6) comporte un réservoir (6b) conçu pour recevoir l'eau et le produit chimique de nettoyage provenant de l'arrivée (3a),
l'adaptateur de tuyau d'aspiration (6) comportant un bouton de démarrage intégré (6c) pour le nettoyage du tuyau d'aspiration.

2. Unité de traitement dentaire (1) selon la revendication précédente, **caractérisée en ce que** l'adaptateur de tuyau d'aspiration (6) et l'adaptateur de tuyau d'instrument (4) comportent chacun un dispositif de blocage pour les bloquer dans le premier et le deuxième emplacement d'enfichage (3c1 ; 3c2).
